# EUROPÄISCHE PATENTANMELDUNG

(11) **EP 3 401 619 A1**
(43) Veröffentlichungstag der Anmeldung: **14.11.2018**
(21) Anmeldenummer: 18170572.4
(22) Anmeldetag: 03.05.2018
(51) Int. Cl.: F25B 45/00

(54) **KLIMA-SERVICE-GERÄT FÜR EINE FAHRZEUGKLIMAANLAGE**

(30) Priorität: 09.05.2017 DE 102017207797
(71) Anmelder: Dometic Sweden AB, 171 54 Solna (SE)
(72) Erfinder: Esch, Franz-Josef, 48477 Hörstel (DE)
(74) Vertreter: Grosse, Felix Christopher

(57) **Zusammenfassung**

Die vorliegende Erfindung betrifft ein Klima-Service-Gerät 1 für Fahrzeugklimaanlagen, wobei das Klima-Service-Gerät 1 eine Entleer- und Befülleinrichtung zum Entleeren eines Kältemittel/Kompressoröl-Gemisches aus dem Kältemittelkreislauf der Fahrzeugklimaanlage und zum Befüllen der Fahrzeugklimaanlage mit Kältemittel und/oder Kompressoröl umfasst. Ferner weist das Klima-Service-Gerät 1 wenigstens einen Druckschlauch 5 auf. Der Druckschlauch 5 ist an einem ersten Ende fest an dem Hauptkorpus 1' des Klima-Service-Geräts 1 befestigt und weist an seinem zweiten Ende eine Ankoppeleinheit 10a, 10b auf. Die Ankoppeleinheit 10a, 10b ist derart ausgestaltet, dass der Druckschlauch 5 und damit das Klima-Service-Gerät 1 an die entsprechende Fahrzeugklimaanlage ankoppelbar ist. Ferner weist die Ankoppeleinheit 10a, 10b wenigstens ein Dichtungselement 14a, 14b auf, welches dazu ausgebildet ist, im angekoppelten Zustand im Bereich des Kontakts zwischen der Ankoppeleinheit 10a, 10b und der Fahrzeugklimaanlage abzudichten. Schließlich weist das Klima-Service-Gerät 1 weiterhin wenigstens eine Aufnahmeeinheit 120, 220 auf, welche derart ausgestaltet ist, dass die Ankoppeleinheit 10a, 10b des Druckschlauchs 5 an die Aufnahmeeinheit 120, 220 ankoppelbar ist. Die Aufnahmeeinheit 120, 220 ist derart ausgestaltet, dass das wenigstens eine Dichtungselement 14a, 14b der Ankoppeleinheit 10a, 10b im angekoppelten Zustand der Ankoppeleinheit 10a, 10b an die Aufnahmeeinheit 120, 220 nicht durch die Aufnahmeeinheit 120, 220 belastet ist.

## Beschreibung

Die vorliegende Erfindung betrifft ein Klima-Service-Gerät für Fahrzeugklimaanlagen beziehungsweise zur Durchführung der Wartung derartiger Fahrzeugklimaanlagen.

Wie beispielsweise in Fig. 1 dargestellt ist, umfasst ein herkömmliches Klima-Service-Gerät 1 einen Hauptkorpus 1', in welchem eine Entleer- und Befülleinrichtung zum Entleeren eines Kältemittel/Kompressoröl-Gemisches aus dem Kältemittelkreislauf der zu wartenden Fahrzeugklimaanlage und zum Befüllen der Fahrzeugklimaanlage mit Kältemittel und/oder Kompressoröl untergebracht ist. Ferner umfasst das Klima-Service-Gerät 1 eine Anzeige- und Bedieneinheit 3, über welche Betriebsparameter des Klima-Service-Geräts 1 angezeigt werden können und das Klima-Service-Gerät 1 bedient bzw. gesteuert werden kann. Ferner umfasst das Klima-Service-Gerät 1 wenigstens einen Druckschlauch 5, welcher an einem ersten Ende fest an den Hauptkorpus 1' des Klima-Service-Geräts 1 und dabei insbesondere an einen Anschluss 7 der in dem Hauptkorpus 1' untergebrachten Entleer- und Befülleinrichtung angekoppelt ist. An seinem zweiten Ende weist der Druckschlauch 5 eine Ankoppeleinheit 10 auf, welche dazu ausgebildet ist den Druckschlauch 5 und damit das Klima-Service-Gerät an die zu wartende Fahrzeugklimaanlage anzukoppeln.

Die Ankoppeleinheit 10 weist einen Druckschlauchanschluss auf, über welchen der Druckschlauch 5 an die jeweilige Ankoppeleinheit 10 angeschlossen ist. Zudem weist die Ankoppeleinheit 10 wenigstens ein Dichtungselement sowie ein Kopplungselement auf. Dabei ist das jeweilige Dichtungselement dazu ausgebildet, im angekoppelten Zustand den Bereich des Kontakts zwischen der Ankoppeleinheit und der Fahrzeugklimaanlage beziehungsweise deren Aufnahmeeinheit abzudichten und so eine Leckage zu verhindern. Bei der hier gezeigten Ankoppeleinheit ist das Dichtungselement beispielsweise als Dichtungsring ausgebildet. Das Kopplungselement ist dahingegen dazu ausgebildet, eine Ankopplung der Ankoppeleinheit 10 an die zu wartende Fahrzeugklimaanlage zu ermöglichen beziehungsweise die Ankoppeleinheit 10 an dieser zu fixieren. Das Kopplungselement ist im gezeigten Beispiel als Gruppe von jeweils in einer Kulisse geführten Kugelelementen ausgebildet, welche in der Ankoppeleinheit gehaltert sind. Das Kopplungselement kann jedoch auch als Federring ausgebildet sein, welcher in der Ankoppeleinheit 10gehaltert ist. Im gezeigten Beispiel umfasst das Klima-Service-Gerät 1 zwei Druckschläuche 5, welche mit entsprechenden Ankoppeleinheiten 10 ausgestattet sind.

Um die jeweilige Ankoppeleinheit 10 des Klima-Service-Geräts 1 zu verstauen und insbesondere die Ankoppeleinheit 10 vor Verschmutzungen oder Beschädigungen zu schützen, sobald sich das Klima-Service-Gerät nicht in Gebrauch befindet und somit nicht an eine zu wartende Fahrzeugklimaanlage angekoppelt ist, umfasst das Klima-Service-Gerät 1 eine Aufnahmeeinheit 20 für jede Ankoppeleinheit 5. Die aus dem Stand der Technik bekannten Aufnahmeeinheiten 20 sind herkömmlicherweise identisch zu den an den entsprechenden Fahrzeugklimaanlagen zur Ankopplung der Ankoppeleinheit 10 vorgesehenen Aufnahmeeinheiten ausgebildet.

Auch wenn sich die herkömmlichen, aus dem Stand der Technik bekannten Aufnahmeeinheiten zur sicheren und verschmutzungsfreien Lagerung der jeweiligen Ankoppeleinheit als für geeignet herausgestellt haben, wurde mit fortgesetzter Verwendung festgestellt, dass die Lebensdauer der vorgesehenen Ankoppeleinheit bei herkömmlichen Klima-Service-Geräten deutlich unterhalb der erwarteten beziehungsweise erwünschten Lebensdauer liegt. Ein frühzeitiger Austausch im Rahmen einer dadurch notwendigen Gerätewartung und damit einhergehende erhöhte Betriebskosten sind die Folge. Als Lebensdauer ist hierbei der Zeitraum zu verstehen, in welchem die Ankoppeleinheit im Rahmen bestimmter Toleranzbereiche zur sicheren und leckagefreien Ankopplung des Klima-Service-Geräts an eine entsprechende Fahrzeugklimaanlage verwendet werden kann.

Ausgehend von der Erkenntnis der verringerten Lebensdauer der jeweils vorgesehenen Ankoppeleinheit ist es die Aufgabe der vorliegenden Erfindung ein Klima-Service-Gerät bereitzustellen, bei welchem die Lebensdauer der Ankoppeleinheit im Vergleich zu herkömmlich bekannten Klima-Service-Geräten deutlich erhöht ist und Wartungsintervalle verlängert und Betriebskosten reduziert werden können.

Diese Aufgabe wird durch das Klima-Service-Gerät nach Anspruch 1 gelöst. Vorteilhafte Weiterbildungen des erfindungsgemäßen Klima-Service-Geräts ergeben sich aus den abhängigen Ansprüchen.

Das erfindungsgemäße Klima-Service-Gerät ist gekennzeichnet dadurch, dass die Aufnahmeeinheit des Klima-Service-Geräts derart ausgestaltet ist, dass das wenigstens eine vorgesehene Dichtungselement der Ankoppeleinheit im angekoppelten Zustand der Ankoppeleinheit an die Aufnahmeeinheit nicht durch die Aufnahmeeinheit belastet ist.

Im Gegensatz hierzu ist bei den Aufnahmeeinheiten von Fahrzeugklimaanlagen und damit auch bei identisch dazu ausgebildeten Aufnahmeeinheiten aus dem Stand der Technik bekannter Klima-Servicegeräte das Dichtungselement der Ankoppeleinheit stets durch Abschnitte der Aufnahmeeinheit belastet, um eine bestmögliche Abdichtung zu erhalten. Es wurde erkannt, dass diese Belastung des Dichtungselements der Ankoppeleinheit durch die Aufnahmeeinheit im angekoppelten Zustand der Ankoppeleinheit an die Aufnahmeeinheit des Klima-Service-Geräts im Ruhezustand des Klima-Service-Geräts nicht notwendig ist. Ferner wurde erkannt, dass dadurch eine erhebliche Belastung und damit ein erhöhter Verschleiß des Dichtungselements einhergehen. Indem die Aufnahmeeinheit des Klima-Service-Geräts erfindungsgemäß derart ausgebildet ist, dass im angekoppelten Zustand der Ankoppeleinheit an die Aufnahmeeinheit das Dichtungselement der Ankoppeleinheit nicht mehr durch die Aufnahmeeinheit belastet wird, kann ein Verschleiß des Dichtungselements der Ankoppeleinheit deutlich vermindert werden. Dies wiederum führt aufgrund der erheblichen Abhängigkeit der Lebensdauer der Ankoppeleinheit von der Lebensdauer seines Dichtungselements zu einer maßgeblichen Verlängerung der Lebensdauer der Ankoppeleinheit. Damit ist es möglich, über die erfindungsgemäße Anpassung des Klima-Service-Geräts und insbesondere seiner Aufnahmeeinheit die oben gestellte Aufgabe in vorteilhafter Weise zu lösen.

Nach einer vorteilhaften Weiterbildung weist das Klima-Service-Gerät einen zweiten Druckschlauch mit einer entsprechenden Ankoppeleinheit sowie eine zweite Aufnahmeeinheit auf. Über den zweiten Druckschlauch und die entsprechende Aufnahmeeinheit, welche für die Ankoppeleinheit des zweiten Druckschlauchs vorgesehen ist, kann die Funktionstauglichkeit des Klima-Service-Geräts und die Geschwindigkeit bei der Wartung von Fahrzeugklimaanlagen mit dem entsprechendem Klima-Service-Gerät deutlich erhöht werden, indem beispielsweise eine Entleerung der Fahrzeugklimaanlage parallel durch die beiden vorgesehenen Druckschläuche erfolgen kann. Dabei werden auch für die zweite Ankoppeleinheit die erfindungsgemäß erhaltenen Vorteile erreicht. Selbstverständlich ist es im Rahmen der vorliegenden Erfindung denkbar, weitere Druckschläuche mit entsprechenden Ankoppeleinheiten sowie Aufnahmeeinheiten vorzusehen, sofern dies aufgrund der Klima-Service-Gerätarchitektur als vorteilhaft erscheint.

Vorteilhafterweise umfasst die Aufnahmeeinheit einen Befestigungsabschnitt und einen Kopplungsabschnitt. Die Aufnahmeeinheit ist über den Befestigungsabschnitt an dem Hauptkorpus des Klima-Service-Geräts befestigt. Der Kopplungsabschnitt ist derart ausgebildet, dass die Ankoppeleinheit über diesen an die Aufnahmeeinheit ankoppelbar ist. Dabei kann die Aufnahmeeinheit insbesondere fest oder lösbar an dem Hauptkorpus des Klima-Service-Geräts befestigt sein. Unter "ankoppeln" kann beispielsweise eine vorzugsweise formschlüssige Verbindung, beispielsweise ein Einrasten eines Kopplungselements, insbesondere einer Gruppe von in Kulissen geführten Kugelelementen, der Ankoppeleinheit in einen Bereich der Aufnahmeeinheit verstanden werden. Ankoppeln soll hierbei lediglich bedeuten, dass die Ankoppeleinheit zumindest vorrübergehend an der Aufnahmeeinheit lösbar so befestigt wird, dass ein bestimmter vorgesehener Kraftaufwand benötigt wird, um die Ankoppeleinheit von der Aufnahmeeinheit zu lösen. Über die beiden eben beschriebenen Abschnitte der Aufnahmeeinheit kann eine sichere Befestigung der Aufnahmeeinheit an dem Hauptkorpus des Klima-Service-Geräts sowie eine sichere Ankopplung der Ankoppeleinheit an die Aufnahmeeinheit erreicht werden. Durch die Vielfältigkeit der denkbaren Ausgestaltungen des Befestigungsabschnitts und des Kopplungsabschnitts der Aufnahmeeinheit kann diese auf unterschiedlichste Ankoppeleinheiten oder andere Anforderungen abgestimmt werden. Bei einer lösbaren Befestigung des Befestigungsabschnitts an dem Hauptkorpus des Klima-Service-Geräts kann beispielsweise ein Austausch der Aufnahmeeinheiten erleichtert werden. Dies ermöglicht unter anderem eine Reduzierung der Wartungskosten für das Klima-Service-Gerät.

Ferner ist es besonders vorteilhaft, wenn der Kopplungsabschnitt der Aufnahmeeinheit eine Ausnehmung aufweist, welche dazu ausgebildet ist, ein Kopplungselement der Ankoppeleinheit zumindest teilweise aufzunehmen und insbesondere zu halten. Dabei kann das Kopplungselement der Ankoppeleinheit als Gruppe von Kugelelementen ausgebildet sein, welche in eine umlaufende Ausnehmung im Kopplungsabschnitt der Aufnahmeeinheit einrastet, sobald die Ankoppeleinheit an die Aufnahmeeinheit angekoppelt wird. Diese Ausgestaltung ist eine besonders einfache und funktionale Methode zur Gewährleistung und Sicherung einer Kopplung zwischen der Ankoppeleinheit und der Aufnahmeeinheit und damit einfach und kostengünstig umzusetzen.

Vorteilhafterweise kann die Aufnahmeeinheit und/oder die Ankoppeleinheit des Klima-Service-Geräts derart ausgebildet sein, dass die Ankoppeleinheit an die Aufnahmeeinheit mechanisch, magnetisch und/oder elektromagnetisch ankoppelbar ist. Dies kann beispielsweise besonders leicht verwirklicht werden, indem entweder die Aufnahmeeinheit oder die Ankoppeleinheit einen entsprechend positionierten Magneten aufweist, während die Ankoppeleinheit bzw. die Aufnahmeeinheit an entsprechender Stelle ein Metallelement und/oder ebenfalls einen gegenpolig ausgerichteten Magneten aufweist. Durch die vorgeschlagenen Kopplungsmöglichkeiten ist es besonders einfach möglich, eine Ankopplung der Ankoppeleinheit an die Aufnahmeeinheit zu erhalten und zu sichern. Vorteilhafterweise kann die Aufnahmeeinheit des Klima-Service-Geräts ferner einen sich entlang einer Ankoppelrichtung zwischen der Ankoppeleinheit und der Aufnahmeeinheit erstreckenden Fortsatz aufweisen. Ein derartiger Fortsatz kann viele Funktionen erfüllen, was eine Vielzahl an weiteren Anpassungsmöglichkeiten und Optimierungsmöglichkeiten für die Aufnahmeeinheit und damit das gesamte Klima-Service-Gerät ermöglicht. Beispielsweise kann dieser, wie unten erläutert, derart ausgebildet sein, dass er ein Ankoppeln der Ankoppeleinheit an die Aufnahmeeinheit unterstützt indem er als Führungselement fungiert.

Bevorzugt ist der Fortsatz derart ausgebildet ist, dass in vorteilhafter Weise im angekoppelten Zustand der Ankoppeleinheit an die Aufnahmeeinheit das wenigstens eine Dichtungselement der Ankoppeleinheit durch den Fortsatz der Aufnahmeeinheit nicht belastet ist. Damit wird gewährleistet, dass kein Verschleiß des Dichtungselements der Ankoppeleinheit durch die Aufnahmeeinheit im angekoppelten Zustand der Ankoppeleinheit an die Aufnahmeeinheit erfolgt und somit die erwünschte Verlängerung der Lebensdauer der Ankoppeleinheit des Klima-Service-Geräts auch sicher erreicht wird.

Ferner ist es besonders vorteilhaft, wenn bevorzugt die Länge des Fortsatzes, um welche der Fortsatz im angekoppelten Zustand der Ankoppeleinheit an die Aufnahmeeinheit in die Ankoppeleinheit hineinragt, ausgehend von dem Abschnitt der Aufnahmeeinheit an welchem der Fortsatz befestigt ist, maximal der Entfernung von der Befestigung des Fortsatzes an dem entsprechenden Abschnitt der Aufnahmeeinheit bis zu dem Dichtungselement der Ankoppeleinheit, welches dem Fortsatz im angekoppelten Zustand am nächsten liegt, entspricht. Mit anderen Worten ausgedrückt bedeutet dies, dass der Fortsatz der Aufnahmeeinheit derart dimensioniert sein kann, dass er im angekoppelten Zustand der Ankoppeleinheit an die Aufnahmeeinheit des Klima-Service-Geräts höchstens bis an das dem Fortsatz nächstliegende Dichtungselement der Aufnahmeeinheit heranreicht. Damit ist der Fortsatz derart bemessen, dass er im angekoppelten Zustand höchstens in Kontakt mit dem entsprechenden Dichtungselement der Ankoppeleinheit steht. Dementsprechend ruft dieser in vorteilhafter Weise keine Belastung beziehungsweise keinen Verschleiß des Dichtungselements hervor. Damit ist die erfindungsgemäße Lösung der zuvor gestellten Aufgabe der Verlängerung der Lebensdauer der Ankoppeleinheit sichergestellt.

Dabei ist es einerseits vorteilhaft, wenn bevorzugt die Länge des Fortsatzes kleiner ist als die entsprechend relevante Entfernung und insbesondere weniger als 90%, bevorzugt weniger als 70% und weiter bevorzugt weniger als 50% dieser Entfernung beträgt. Damit kann sichergestellt werden, dass der Fortsatz mit dem entsprechenden Dichtungselement der Ankoppeleinheit nicht in Kontakt geraten kann. Eine Belastung des Dichtungselements der Ankoppeleinheit durch die Aufnahmeeinheit und insbesondere deren Fortsatz ist damit wirksam unterbunden.

Andererseits ist es auch vorteilhaft, wenn bevorzugt die Länge des Fortsatzes gerade der entsprechenden Entfernung entspricht. Damit kann erreicht werden, dass der Fortsatz und das entsprechende Dichtungselement im angekoppelten Zustand der Ankoppeleinheit an die Aufnahmeeinheit des Klima-Service-Geräts gerade miteinander in Berührung stehen und somit zumindest eine Restdichtungswirkung im Kontaktbereich zwischen der Ankoppeleinheit und der Aufnahmeeinheit erreicht wird. Damit kann noch besser eine Verschmutzung der Ankoppeleinheit mit Staub verhindert werden, ohne einen Verschleiß des Dichtungselements der Ankoppeleinheit und damit eine Verringerung der Lebensdauer der Ankoppeleinheit befürchten zu müssen.

Schließlich ist es besonders vorteilhaft, wenn der Fortsatz bevorzugt eine im Wesentlichen konische Form aufweist. Dabei kann der Fortsatz insbesondere derart ausgestaltet sein, dass er im angekoppelten Zustand der Ankoppeleinheit an die Aufnahmeeinheit des Klima-Service-Geräts spitz zulaufend in die Ankoppeleinheit hineinragt. Dadurch kann der Fortsatz eine Ankoppelbewegung der Ankoppeleinheit an die Aufnahmeeinheit führen und folglich deutlich erleichtern.

Vorteilhafterweise kann der Kopplungsabschnitt der Aufnahmeeinheit direkt an den Befestigungsabschnitt der Aufnahmeeinheit anschließen, während ein möglicherweise vorhandener Fortsatz der Aufnahmeeinheit direkt an den Kopplungsabschnitt der Aufnahmeeinheit anschließen kann. Dieser Aufbau der Aufnahmeeinheit ist besonders zweckmäßig, da der Befestigungsabschnitt, der Kopplungsabschnitt und, falls vorhanden, der Fortsatz in Reihe angeordnet sind und damit die entsprechenden Funktionen räumlich klar voneinander getrennt sind. Das führt zu einem besonders einfachen und doch funktionalen Aufbau der Aufnahmeeinheit.

Ferner kann die Aufnahmeeinheit des Klima-Service-Geräts bevorzugt wenigstens einen Hilfsabschnitt aufweisen, an welchem zumindest ein Teil der Ankoppeleinheit im angekoppelten Zustand der Ankoppeleinheit an die Aufnahmeeinheit zum Anliegen kommt. Durch diesen Hilfsabschnitt ist es möglich, den angekoppelten Zustand der Ankoppeleinheit an die Aufnahmeeinheit weiter zu stabilisieren, ohne den erfindungsgemäßen Gedanken aus den Augen zu verlieren.

Vorteilhafterweise kann die Aufnahmeeinheit des Klima-Service-Geräts einteilig oder mehrteilig ausgebildet sein. Ferner können unterschiedliche Abschnitte der Aufnahmeeinheit einzeln und/oder als Einheit ausgebildet sein. Die einteilige Ausgestaltung der Aufnahmeeinheit beziehungsweise entsprechender Abschnitte der Aufnahmeeinheit ist im Allgemeinen besonders robust, während ihre Herstellung einfach und kostengünstig ist. Im Gegensatz hierzu ermöglicht die mehrteilige Ausbildung der Aufnahmeeinheit beziehungsweise unterschiedlicher Abschnitte der Aufnahmeeinheit eine höhere Flexibilität in der Anpassung der Aufnahmeeinheit an vorherrschende Bedingungen und die Austauschbarkeit einzelner Abschnitte der Aufnahmeeinheit, falls lediglich an diesen Schäden auftreten sollten.

Im Folgenden werden vorteilhafte Ausführungsformen der Erfindung unter Bezugnahme auf die Figuren beschrieben, wobei
- Fig. 1: ein herkömmliches Klima-Service-Gerät zeigt; und
- Fig. 2: einen Abschnitt eines erfindungsgemäßen Klima-Service-Geräts entsprechend einer ersten Ausführungsform in einem angekoppelten Zustand der Ankoppeleinheit an die Aufnahmeeinheit des Klima-Service-Geräts zeigt; und
- Fig. 3: einen Abschnitt eines erfindungsgemäßen Klima-Service-Geräts entsprechend einer weiteren Ausführungsform der vorliegenden Erfindung in einem angekoppelten Zustand der Ankoppeleinheit an die Aufnahmeeinheit des Klima-Service-Geräts zeigt.

Analog zu dem bereits unter Bezug auf Fig. 1 beschriebenen, herkömmlichen Klima-Service-Gerät 1 gestaltet sich der Grundaufbau des erfindungsgemäßen Klima-Service-Geräts 1. Das erfindungsgemäße Klima-Service-Gerät umfasst entsprechend der ersten Ausführungsform gemäß Fig. 2 eine Ankoppeleinheit 10a mit einem Druckschlauchanschluss 12a, einem Dichtungselement 14a und einem Kopplungselement 16a. Hierbei ist das Dichtungselement 14a ebenfalls als umlaufender Dichtungsring ausgebildet, welcher in der Ankoppeleinheit 10a befestigt ist. Das Kopplungselement 16a ist als in der Ankoppeleinheit 10a vorgesehene umlaufend angeordnete Gruppe von Kugelelementen ausgebildet. Das einzelne Kugelelement ist jeweils in einer radial ausgerichteten Ausnehmung in der Art eine Kulisse beweglich geführt. Die Kugelelemente bewirken in Ihrer Gesamtheit eine Halterung der Ankopplungseinheit 10a.

Darüber hinaus umfasst das Klima-Service-Gerät eine Aufnahmeeinheit 120, welche an dem Hauptkorpus 1' des Klima-Service-Geräts befestigt ist und an welcher die Ankoppeleinheit 10a ankoppelbar ist. Die Aufnahmeeinheit 120 umfasst einen Befestigungsabschnitt 122, einen Kopplungsabschnitt 124, einen Fortsatz 126, sowie einen Hilfsabschnitt 128 und einen Zusatzabschnitt 129. Der Befestigungsabschnitt 122 ist über einen Schraubmechanismus lösbar am Hauptkorpus 1' des Klima-Service-Geräts befestigt. An den Befestigungsabschnitt 122 schließt der Hilfsabschnitt 128 an, welcher im hier gezeigten angekoppelten Zustand der Ankoppeleinheit 10a' an die Aufnahmeeinheit 120 mit zumindest einem Teil der Ankoppeleinheit 10a in Kontakt steht. Der Hilfsabschnitt 128 wiederum ist über den Zusatzabschnitt 129 mit dem Kopplungsabschnitt 124 verbunden. An den Kopplungsabschnitt 124 schließt schließlich der Fortsatz 126 an. Der Zusatzabschnitt 129 dient hier im Wesentlichen zur Verbindung zwischen dem Hilfsabschnitt 128 und dem Kopplungsabschnitt 124 und sorgt lediglich für eine Verlängerung der Aufnahmeeinheit 120. Der Kopplungsabschnitt 124 weist einen quer zur Ankopplungsrichtung der Ankoppeleinheit 10a an die Aufnahmeeinheit 120 verlaufende ringförmige Ausnehmung auf, in welche das Kopplungselement 16a im gezeigten angekoppelten Zustand eingerastet ist. Dadurch sorgt der Kopplungsabschnitt 124 zusammen mit dem Kopplungselement 16a für eine stabile Kopplung zwischen der Ankoppeleinheit 10a und der Aufnahmeeinheit 120.

Die Ankoppeleinheit 10a kann lediglich mit einem entsprechenden Kraftaufwand des Bedieners von der Aufnahmeeinheit 120 gelöst werden. Ein selbständiges Lösen der Ankoppeleinheit 10a von der Aufnahmeeinheit 120 ist damit sicher unterbunden.

Die Kopplung zwischen der Ankoppeleinheit 10a und der Aufnahmeeinheit 120 wird ferner durch das Aufliegen der Ankoppeleinheit 10a auf dem Hilfsabschnitt 128 stabilisiert. Der Fortsatz 126 ist im gezeigten Beispiel in Richtung der Ankoppeleinheit 10a konisch zulaufend ausgebildet, was einen Kopplungsvorgang der Ankoppeleinheit 10a an die Aufnahmeeinheit 120 durch die Führung des Kopplungselements 16a hin zum Kopplungsabschnitt 124 unterstützt und damit erheblich erleichtert. Die Länge l_{F} des Fortsatzes 126 entspricht in der hier gezeigten Ausführungsform gerade der Entfernung d_{FD} von einer Verbindung zwischen dem Kopplungsabschnitt 124 und dem Fortsatz 126 beziehungsweise der Grenzfläche zwischen diesen beiden Abschnitten der Aufnahmeeinheit 120 bis hin zum nächsten Dichtungselement 14a der Ankoppeleinheit 10a. Damit ist gewährleistet, dass der Fortsatz 126 das entsprechende Dichtungselement 14a der Ankoppeleinheit 10a höchstens berührt, es jedoch nicht belastet beziehungsweise nicht quer zur Ankoppelrichtung der Ankoppeleinheit 10a an die Aufnahmeeinheit 120 ausdehnt. Durch den damit erhaltenen minimalen Abstand zwischen dem Fortsatz 126 und dem Dichtungselement 14a kann dabei noch eine möglichst gute Abdichtung, beispielsweise gegen Staub, zwischen der Ankoppeleinheit 10a und der Aufnahmeeinheit 120 erreicht werden. Dabei wird das Dichtungselement 14a nicht belastet bzw. verschlissen und folglich die Lebensdauer des Dichtungselements 14a und damit der Ankoppeleinheit 10a erheblich verlängert. Der Abdichtungseffekt wird ferner durch das Aufliegen der Ankoppeleinheit 10a auf dem Hilfsabschnitt 128 der Aufnahmeeinheit 120 unterstützt.

Beim Ankoppeln der Ankoppeleinheit 10a an die Aufnahmeeinheit 120 wird die Ankoppeleinheit 10a auf die Ankoppeleinheit 120 aufgeschoben. Sobald das Kopplungselement 16a der Ankoppeleinheit 10a den Fortsatz 126 der Aufnahmeeinheit 120 berührt und die Ankoppeleinheit 10a weiter auf die Aufnahmeeinheit 120 geschoben wird, wird das hier als umlaufend angeordnete Gruppe von Kugelelementen ausgebildete Kopplungselement 16a durch den Fortsatz 126 im Wesentlichen quer zur Ankoppelbewegung ausgedehnt. Sobald das Kopplungselement 16a den Fortsatz 126 passiert hat und den Bereich des Kopplungsabschnitts 124 erreicht, zieht es sich in die ringförmige Ausnehmung des Kopplungsabschnitts 124 zusammen. Ferner kommt die Ankoppeleinheit 10a auf der Aufnahmeeinheit 120 an dessen Hilfsabschnitt 128 zum liegen, während der Fortsatz 126 gerade oder eben gerade noch nicht, das Dichtungselement 14a berührt. In diesem Zustand ist die Ankoppeleinheit 10a sicher an der Aufnahmeeinheit 120 des Klima-Service-Geräts gelagert und durch die Aufnahmeeinheit durch schädliche Umwelteinflüsse wie Verschmutzung, Sonneneinstrahlung, und dergleichen geschützt, ohne dass die Aufnahmeeinheit 120 die Ankoppeleinheit 10a und insbesondere deren Dichtungselement 14a verschleißt. Damit wird eine erhebliche Verlängerung der Lebensdauer der Ankoppeleinheit 10a erreicht.

Um die Ankoppeleinheit 10a von der Aufnahmeeinheit 120 zu lösen, ist es notwendig, entgegen der Rückverformungskraft des Kopplungselements 16a dieses durch eine entgegengesetzt zur Ankoppelrichtung angelegte Kraft zu überwinden und somit die Ankoppeleinheit 10a von der Aufnahmeeinheit 120 abzuziehen.

Durch die Schraubbefestigung des Befestigungsabschnitts 120 an dem Hauptkorpus 1' ist es möglich, die Aufnahmeeinheit 120 des entsprechenden Klima-Service-Geräts an jegliche Ankoppeleinheit 10a anzupassen oder einfach nur zu ersetzen.

Damit kann ein Klima-Service-Gerät 1 unter Beibehaltung seines Hauptkorpus unter Austausch der Ankoppeleinheit 10a und der Aufnahmeeinheit 120 auf andere Fahrzeugklimaanlagen bzw. deren Ankoppelmöglichkeiten umgerüstet werden. Eine solche Konfiguration ist beispielsweise in Fig. 3 gezeigt.

Entsprechend der in Fig. 3 gezeigten zweiten Ausführungsform eines Service-Klima-Geräts 1 umfasst dieses analog zur ersten Ausführungsform eine entsprechende Ankoppeleinheit 10b mit einem Druckschlauchanschluss 12b zum Anschluss der Ankoppeleinheit 10b an den Druckschlauch 5, einem Dichtungselement 14b und einem Kopplungselement 16b. Auch hier ist das Dichtungselement 14b als Dichtungsring und das Kopplungselement 16b als umlaufend vorgesehene Gruppe von Kugelelementen ausgebildet.

Analog zur ersten Ausführungsform der vorliegenden Erfindung umfasst das hier gezeigte Klima-Service-Gerät 1 ebenfalls eine am Hauptkorpus 1' des Klima-Service-Geräts 1 befestigte Aufnahmeeinheit 220, welche selbst aus einem Befestigungsabschnitt 222, einem Kopplungsabschnitt 224 und einem Fortsatz 226 besteht. Im Gegensatz zur ersten Ausführungsform ist hierbei auf die Bereitstellung eines separat vorgesehenen Hilfsabschnitts sowie eines separat vorgesehen Zusatzabschnitts verzichtet worden, beziehungsweise sind diese einstückig mit dem Befestigungsabschnitts 222 ausgebildet. Ein entsprechender Zusatzabschnitt und ein entsprechender Hilfsabschnitt sind nicht notwendigerweise vorzusehen. Ferner könnte die gesamte Aufnahmeeinheit einstückig ausgebildet sein.
Im Gegensatz zur ersten Ausführungsform ist die Länge l_{F} des Fortsatzes 226 hier erheblich kürzer ausgebildet als die Entfernung d_{DF} von der Verbindung zwischen dem Fortsatz 226 und dem Kopplungsabschnitt 224 bis zum Dichtungselement 14b der Ankoppeleinheit 10b. Durch diese deutlich verkürzte Ausgestaltung des Fortsatzes 226 wird sichergestellt, dass, selbst wenn die Ankoppeleinheit 10b über den Ankoppelzustand zwischen der Ankoppeleinheit 10b und der Aufnahmeeinheit 220 hinaus weiter auf die Aufnahmeeinheit 220 geschoben wird, kein Kontakt zwischen der Aufnahmeeinheit 222 beziehungsweise des Fortsatzes 226 der Aufnahmeeinheit 220 und des Dichtungselements 14b der Ankoppeleinheit 10b erfolgen kann. Damit kann selbst bei einer fehlerhaften Ankopplung der Ankoppeleinheit 10b an die Aufnahmeeinheit 220 eine Belastung und damit ein Verschleiß des Dichtungselements 14b sicher vermieden und somit die Lebensdauer der Ankoppeleinheit 10b deutlich erhöht werden.

Es ist auch eine Ausführungsform ohne den Fortsatz 226 denkbar. Dann wäre zwar eine Erleichterung des Ankoppelvorgangs der Ankoppeleinheit 10b an die Aufnahmeeinheit 220 durch die hier insbesondere konische Form des Fortsatzes 224 und seine Führung der Ankoppeleinheit 10b nicht mehr erreicht. Die Vermeidung eines Verschleißes des Dichtungselements 14b durch die Aufnahmeeinheit 220 könnte damit jedoch ebenso gut sichergestellt werden.

Weitere Anpassungsmöglichkeiten des Klima-Service-Geräts und insbesondere dessen Aufnahmeeinheit sowie verschiedene Ansätze zur Vereinfachung bzw. Abstraktion des Klima-Service-Geräts ergeben sich unter anderem aus den beiliegenden Ansprüchen sowie der vorangegangenen Beschreibung.
Für den Fachmann ergibt sich darüber hinaus eine Vielzahl weiterer Anpassungsmöglichkeiten, ohne von dem erfindungsgemäßen Grundgedanken der vorliegenden Erfindung abzuweichen.

### BEZUGSZEICHEN

- 1:: Klima-Service-Gerät
- 1':: Hauptkorpus
- 3:: Anzeige- und Bedieneinheit
- 5:: Druckschlauch
- 7:: Anschluss
- 10:: Ankoppeleinheit
- 20:: Aufnahmeeinheit

- 10a:: Ankoppeleinheit
- 12a:: Druckschlauchanschluss
- 14a:: Dichtungselement
- 16a:: Kopplungselement
- 120:: Aufnahmeeinheit
- 122:: Befestigungsabschnitt
- 124:: Kopplungsabschnitt
- 126:: Fortsatz
- 128:: Hilfsabschnitt
- 129:: Zusatzabschnitt

- 10b:: Ankoppeleinheit
- 12b:: Druckschlauchanschluss
- 14b:: Dichtungselement
- 16b:: Kopplungselement
- 220:: Aufnahmeeinheit
- 222:: Befestigungsabschnitt
- 224:: Kopplungsabschnitt
- 226:: Fortsatz

## Patentansprüche

1. Klima-Service-Gerät (1) für eine Fahrzeugklimaanlage, wobei das Klima-Service-Gerät (1) eine Entleer- und Befülleinrichtung zum Entleeren eines Kältemittel/Kompressoröl-Gemisches aus dem Kältemittelkreislauf der Fahrzeugklimaanlage und zum Befüllen der Fahrzeugklimaanlage mit Kältemittel und/oder Kompressoröl umfasst,
wobei das Klima-Service-Gerät (1) wenigstens einen Druckschlauch (5) aufweist,
wobei der Druckschlauch (5) an einem ersten Ende an dem Hauptkorpus (1') des Klima-Service-Geräts (1) befestigt ist und an seinem zweiten Ende eine Ankoppeleinheit (10a, 10b) aufweist, wobei die Ankoppeleinheit (10a, 10b) derart ausgestaltet ist, dass der Druckschlauch (5) und damit das Klima-Service-Gerät (1) an die Fahrzeugklimaanlage ankoppelbar ist, und die Ankoppeleinheit (10a, 10b) ferner wenigstens ein Dichtungselement (14a, 14b) aufweist, welches dazu ausgebildet ist, im angekoppelten Zustand im Bereich des Kontakts zwischen der Ankoppeleinheit (10a, 10b) und der Fahrzeugklimaanlage abzudichten,
wobei das Klima-Service-Gerät (1) ferner wenigstens eine Aufnahmeeinheit (120, 220) aufweist, welche derart ausgestaltet ist, dass die Ankoppeleinheit (10a, 10b) des Druckschlauchs (5) an die Aufnahmeeinheit (120, 220) ankoppelbar ist,
**dadurch gekennzeichnet, dass**
die Aufnahmeeinheit (120, 220) derart ausgestaltet ist, dass das wenigstens eine Dichtungselement (14a, 14b) der Ankoppeleinheit (10a, 10b) im angekoppelten Zustand der Ankoppeleinheit (10a , 10b) an die Aufnahmeeinheit (120, 220) nicht durch die Aufnahmeeinheit (120, 220) belastet ist.

2. Klima-Service-Gerät (1) nach Anspruch 1, **dadurch gekennzeichnet, dass**
das Klima-Service-Gerät (1) einen zweiten Druckschlauch (5) mit einer Ankoppeleinheit (10a, 10b) und eine zweite Aufnahmeeinheit (120, 220) aufweist.

3. Klima-Service-Gerät (1) nach einem der vorhergehenden Ansprüche, **dadurch gekennzeichnet, dass**
die Aufnahmeeinheit (120, 220) einen Befestigungsabschnitt (122, 222) und einen Kopplungsabschnitt (124, 224) umfasst, wobei die Aufnahmeeinheit (120, 220) über den Befestigungsabschnitt (122, 222) an dem Hauptkorpus (1') des Klima-Service-Geräts (1) befestigt ist und der Kopplungsabschnitt (124, 224) derart ausgebildet ist, dass die Ankoppeleinheit (10a, 10b) über diesen an die Aufnahmeeinheit (120, 220) ankoppelbar ist.

4. Klima-Service-Gerät (1) nach Anspruch 3, **dadurch gekennzeichnet, dass**
der Kopplungsabschnitt (124, 224) der Aufnahmeeinheit (120, 220) eine Ausnehmung aufweist, welche dazu ausgebildet ist, ein Kopplungselement (16a, 16b) der Ankoppeleinheit (10a, 10b) zumindest teilweise aufzunehmen und insbesondere zu haltern.

5. Klima-Service-Gerät (1) nach einem der vorhergehenden Ansprüche, **dadurch gekennzeichnet, dass**
die Aufnahmeeinheit (120, 220) und/oder die Ankoppeleinheit (10a, 10b) derart ausgebildet ist, dass die Ankoppeleinheit (10a, 10b) an die Aufnahmeeinheit (120, 220) mechanisch, magnetisch und/oder elektromagnetisch ankoppelbar ist.

6. Klima-Service-Gerät (1) nach einem der vorhergehenden Ansprüche, **dadurch gekennzeichnet, dass**
die Aufnahmeeinheit (120, 220) ferner einen sich entlang einer Ankoppelrichtung zwischen der Ankoppeleinheit (10a, 10b) und der Aufnahmeeinheit (120, 220) erstreckenden Fortsatz (126, 226) aufweist.

7. Klima-Service-Gerät (1) nach Anspruch 6, **dadurch gekennzeichnet, dass**
der Fortsatz (126, 226) derart ausgebildet ist, dass im angekoppelten Zustand der Ankoppeleinheit (10a, 10b) an die Aufnahmeeinheit (120, 220) das wenigstens eine Dichtungselement (14a, 14b) der Ankoppeleinheit (10a, 10b) durch den Fortsatz (126, 226) der Aufnahmeeinheit (120, 220) nicht belastet ist.

8. Klima-Service-Gerät (1) nach Anspruch 6 oder 7, **dadurch gekennzeichnet, dass**
die Länge (l_{F}) des Fortsatzes (126, 226), um welche der Fortsatz (126, 226) im angekoppelten Zustand der Ankoppeleinheit (10a, 10b) an die Aufnahmeeinheit (120, 220) in die Ankoppeleinheit (10a, 10b) hineinragt, ausgehend von dem Abschnitt der Aufnahmeeinheit (120, 220), an welchem der Fortsatz (126, 226) befestigt ist, maximal der Entfernung (d_{FD}) von der Befestigung des Fortsatzes (126, 226) an dem entsprechenden Abschnitt der Aufnahmeeinheit (120, 220) bis hin zum Dichtungselement (14a, 14b) der Ankoppeleinheit (10a, 10b), welches dem Fortsatz (126, 226) im angekoppelten Zustand am nächsten liegt, entspricht.

9. Klima-Service-Gerät (1) nach Anspruch 8, **dadurch gekennzeichnet, dass**
die Länge (l_{F}) des Fortsatzes (126, 226) kleiner ist als die Entfernung (d_{FD}) und insbesondere weniger als 90%, bevorzugt weniger als 70% und weiter bevorzugt weniger als 50% der Entfernung (d_{FD}) beträgt.

10. Klima-Service-Gerät (1) nach Anspruch 8, **dadurch gekennzeichnet, dass**
die Länge (l_{F}) des Fortsatzes (126, 226) gerade der Entfernung (d_{FD}) entspricht.

11. Klima-Service-Gerät (1) nach einem der vorhergehenden Ansprüche 6 bis 10, **dadurch gekennzeichnet, dass**
der Fortsatz (126, 226) eine im Wesentlichen konische Form aufweist, welche insbesondere derart ausgestaltet ist, dass der Fortsatz (126, 226) im angekoppelten Zustand der Ankoppeleinheit (10a, 10b) an die Aufnahmeeinheit (120, 220) spitz zulaufend in die Ankoppeleinheit (10a, 10b) hineinragt.

12. Klima-Service-Gerät (1) nach einem der vorhergehenden Ansprüche 3 bis 11, **dadurch gekennzeichnet, dass**
der Kopplungsabschnitt (124, 224) der Aufnahmeeinheit (120, 220) direkt an den Befestigungsabschnitt (122, 222) der Aufnahmeeinheit (120, 220) anschließt, und falls vorhanden ein Fortsatz (126, 226) der Aufnahmeeinheit (120, 220) direkt an den Kopplungsabschnitt (124, 224) der Aufnahmeeinheit (120, 220) anschließt.

13. Klima-Service-Gerät (1) nach einem der vorhergehenden Ansprüche, **dadurch gekennzeichnet, dass**
die Aufnahmeeinheit (120) ferner wenigstens einen Hilfsabschnitt (128) aufweist, an welchem zumindest ein Teil der Ankoppeleinheit (10a) im angekoppelten Zustand der Ankoppeleinheit (10a') an die Aufnahmeeinheit (120) zum Anliegen kommt.

14. Klima-Service-Gerät (1) nach einem der vorhergehenden Ansprüche, **dadurch gekennzeichnet, dass**
die Aufnahmeeinheit (120, 220) einteilig oder mehrteilig ausgebildet ist und insbesondere unterschiedliche Abschnitte (122, 124, 126, 128, 129, 222, 224, 226) der Aufnahmeeinheit (120, 220) einzeln und/oder als Einheit ausgebildet sind.
